# EUROPÄISCHE PATENTSCHRIFT

(11) **EP 0 061 715 B1**
(45) Veröffentlichungstag und Bekanntmachung des Hinweises auf die Patenterteilung: **12.12.1984**
(21) Anmeldenummer: 82102461.9
(22) Anmeldetag: 24.03.1982
(51) Int. Cl.: A43C 15/16, A43B 13/26

(54) **Sportschuh mit einer mit Greifelementen versehenen Sohle**
Sports shoe with a sole provided with cleats
Chaussure de sport à semelle à crampons

(30) Priorität: 28.03.1981 DE 3112390
(43) Veröffentlichungstag der Anmeldung: 06.10.1982
(73) Patentinhaber: Frör, Werner, D-8520 Erlangen (DE)
(72) Erfinder: Frör, Werner, D-8520 Erlangen (DE)
(74) Vertreter: KUHNEN, WACKER & PARTNER

## Beschreibung

Die Erfindung betrifft einen Sportschuh mit einer mit Greifelementen versehenen Sohle mit jeweils einem in der Sohle eingebetteten kreisförmigen Aufnahmeraum für eingesenkte Teile des Greifelementes.

Eine solche Renkbefestigung eines Greifelementes ist aus der DE-A-2 543 268 bekannt. Dabei ist das Greifelement selbst an seinem hinteren Ende mit Renkvorsprüngen versehen und wird in einer in der Sohle eingebetteten und mit Renknuten versehenen gesonderten Sohlenbuchse gehalten. Das Greifelement hat einen Führungszylinder, der durch einen Führungsraum der Sohlenbuchse passend ragt. Führungszylinder und Renkvorsprünge sind hier an Stelle der üblichen Gewindebolzen von schraubbaren Greifelementen getreten und das Gegengewinde der üblichen Sohlenbuchse durch den glatten Führungsraum und die endseitigen Renknuten ersetzt. Um die großen auf das Greifelement und die Sohlenbuchse wirkenden Biegemomente (Kippmomente) beherrschen zu können, müssen Sohlenbuchse und die besagten Teile des Greifelementes aus entsprechend festem Metall sein, was das Gewicht der Sportschuhe vergrößert. Außerdem müssen die aus der Sohle ragenden Teile des Greifelementes mit dem Führungszylinder fest verbunden sein und daher bei Abnutzung dieser Teile das gesamte Greifelement ausgewechselt werden. Die Verdrehungssicherheit solcher Greifelemente ist außerdem relativ klein, so daß die äußere Form des Greifelementes auf Körperformen mit verhältnismäßig kleinen Durchmessern und glatter Oberfläche beschränkt ist, insbesondere auf Greifelemente in Form von Spikes oder dergleichen.

Der Erfindung liegt die Aufgabe zugrunde, eine Renkbefestigung eines Greifelementes zu schaffen, bei der auf gesonderte Sohlenbuchsen sowie an dem Greifelement selbst befestigte Renkvorsprünge verzichtet werden kann und die Greifelemente in ihren aus der Sohle vorstehenden Teilen keiner Beschränkung hinsichtlich Größe und Form unterworfen sind und die Greifelemente auch mehrteilig sein können, so daß die der Abnutzung unterliegenden Teile einfach ausgewechselt werden können.

Die Lösung der Aufgabe gelingt durch die Maßnahmen nach dem Kennzeichen des Patentanspruchs 1.

Aus der US-A-3 066 425 ist zwar bereits eine Befestigung eines Greifelementes in der Sohle eines Sportschuhes mit jeweils einem in der Sohle eingebetteten kreisförmigen Aufnahmeraum für eingesenkte Teile des Greifelementes bekannt, bei dem derAufnahmeraum in der Sohle als Hohlraum mit einer hinterschnittenen Ringnut ausgebildet ist, wobei der eingesenkte Teil des Greifelementes tellerartig ausgebildet ist und durch einen in die davor liegende Ringnut eingesetzten Seegerring gehalten ist. Zur Montage und Demontage wird der Seegerring in der an sich bekannten Weise mittels einer entsprechenden Zange in seinem Radius verkleinert und kann so aus der Ringnut entnommen oder in diese eingesetzt werden, wo er den eingesenkten Fußteil des Greifelementes übergreift und formschlüssig lagesichert. Der Seegerring kann eine wellige Form aufweisen und so unter Vorspannung an dem eingesenkten Fußteil des Greifelementes anliegen..

Hierbei ist jedoch nachteilig, daß auch eine Montage des Greifelementes lediglich mit einem entsprechenden zangenförmigen Werkzeug möglich ist, um den Seegerring einsetzen zu können. Sofern der Seegerring mit merklicher Vorspannung am eingesenkten Fußteil des Greifelementes anliegen soll, ist sein Einsetzen in die Ringnut sehr aufwendig und umständlich sowie gegebenenfalls nur mittels weiteren Spezialwerkzeugs möglich, da das Einsetzen in die Ringnut eine entsprechende Verformung unter Aufbringung der vom Seegerring gewünschten Vorspannkraft erfordert. Weiterhin liegt der Seegerring, wenn er mit beherrschbaren Kräften radial komprimierbar sein soll, mit nur relativ geringer Anlagefläche an dem eingesenkten Fußteil des Greifelementes an. Wenn hierdurch verhindert werden soll, daß der Fußteil des Greifelementes durch Verformung freikommt, muß der Fußteil aus Metall bestehen, was entsprechende Gewichtserhöhungen mit sich bringt. Eine Verwendung von Stollen bzw. Fußteilen aus weichem Material wie Gummi oder Kunststoff etwa Polyurethan, scheidet bei einer derartigen Befestigung aus, ist jedoch erfindungsgemäß infolge der vollflächigeren Anlage ohne weiteres möglich, ebenso wie eine Verwendung eines Renkringes aus Kunststoff zur weiteren Gewichtsersparnis und Verbilligung. Schließlich ist der Aufnahmeraum des Sportschuhes gemäß der US-A-3 066 425 nach unten im Innenraum des Seegerrings offen und so Verschmutzungen ausgesetzt, was insbesondere die Demontierbarkeit des Greifelementes erheblich erschweren kann.

Vorteilhafte Ausgestaltungen der Erfindung sind Gegenstand weiterer Ansprüche.

Einige Ausführungsbeispiele der Erfindung sind in der Zeichnung dargestellt und nachfolgend näher erläutert. Es zeigt
Fig. 1 einen Längsschnitt nach der Linie I-I in Fig. 2 durch ein in der Sohle lösbar gehaltenes Greifelement nach der Erfindung,
Fig. 2 eine Draufsicht auf den Gegenstand nach Fig. 1,
Fig. 3 einen Längsschnitt nach der Linie 111-111 in Fig. 4 durch einen Renkring aus gezogenem Metallblech nach der Erfindung,
Fig. 4 eine Draufsicht auf den Gegenstand nach Fig. 3,
Fig. 5 und 6 Längsschnitte nach der Linie VI-VI in Fig. 7 durch Renkringe aus Kunststoff nach der Erfindung,
Fig. eine Draufsicht auf die Gegenstände nach Fig. 5 und 6,
Fig. einen Längsschnitt nach der Linie VIII-VIII in Fig. 9 durch einen Aufnahmeraum in der Sohle für Greifelemente samt Renkringen nach Fig. 5 oder 6,
Fig. 9 eine Draufsicht auf den Gegenstand nach Fig. 8 und
Fig. 10 einen Längsschnitt eines zweischichtigen Greifelementes nach der Erfindung. Gemäß Fig. 1 und 2 ist in einer Kunststoff-Sohle 5 eines Sportschuhes an mehreren Stellen die Anbringung auswechselbarer befestigungsmittelloser Greifelemente 1 vorgesehen, wozu in der Sohle eingeformte Hohlräume als kreisringförmige Aufnahmeräume 2 ausgebildet sind. Jeder Aufnahmeraum hat in gleichen Abständen verteilt angeordnete hinterschnittene Renknuten 2C über der Bodenfläche 2A, die überdeckte Außenwände 2E haben, welche seitlich mit Stecköffnungen 4 für starre Renkvorsprünge 3B eines gesonderten Renkringes 3, im Beispielsfalle aus Metall, stufenlos verbunden sind. Innerhalb der Innenwand 2F des Aufnahmeraumes 2 ist die kreisförmige Grundplatte 1A des Greifelementes 1 verdrehungssicher gelagert, wozu ein zentraler, unrunder Vorsprung 2B der Bodenfläche 2A des Aufnahmeraumes 2 passend in eine entsprechend unrunde unterseitige Ausnehmung 1B in der Grundplatte 1A ragt, wenn das Greifelement 1 von oben in den Aufnahmeraum 2 eingesenkt wird. Aus der Grundplatte 1A ragt oberseitig zentrisch der zylinder- oder kegelstumpfförmige Zentrierteil 1C des Greifelementes 1 hervor, der von dem Renkring 3 umgeben ist. Der Renkring liegt mit seinem nach unten offenen Querschnitt auf der freien Ringfläche der Grundplatte 1A auf. Dabei ragen seine an der Außenkante segmentartigen, radial nach außen abgewinkelten starren Renkvorsprünge 3B in die Renknuten 2C, wenn der Renkring mit seinen Renkvorsprüngen vorher von oben in die Stecköffnungen 4 eingesteckt und dann auf der Ringfläche aufliegend in die Renknuten eingedreht ist. Die Unterseite des Renkringes, die Deckfläche der Renknuten und/ oder die Oberseite der Renkvorsprünge sowie gegebenenfalls die freie Ringfläche des Greifelementes können verdrehungshindernd ausgestaltet sein, damit der an sich im Gebrauch kaum von Verdrehungsmomenten belastete Renkring durch elastische Vorspannung in kraftschlüssigem und formschlüssigem Kontakt mit anderen Teilen der Renkbefestigung und des Greifelementes gehalten wird. Zum Niederdrücken und Verdrehen des Renkringes weist dieser an der Oberseite 3A Eingriffstellen 3E für einen Drehschlüssel auf, die auf einfache Weise als Stecköffnungen ausgebildet sind.

Damit der eingedrehte Renkring 3 bei Auswechseln eines Greifelementes 1 leicht ausgedreht werden kann, ist es vorteilhaft, die Stecköffnungen 4 bei eingedrehtem Renkring 3 gegen das Eindringen von Fremdkörpern abzudecken, wozu gemäß Fig. 3 und 4 der Renkring 3 aus Metall in Umfangsrichtung zwischen den Renkvorsprüngen an seiner Oberseite 3A ebenfalls radial nach außen vorragende starre Abdeckvorsprünge 3D aufweist, d. h. Renkvorsprünge und Abdeckvorsprünge sind in Umfangsrichtung gesehen jeweils freibleibend versetzt, wobei die Abdeckvorsprünge aus aufgebogenen Seitenwandteilen gebildet sein können.

Statt eines metallischen Renkringes mit starren Renkvorsprüngen und gegebenenfalls vorhandenen starren Abdeckvorsprüngen kann für die gleichen Aufnahmeräume und Greifelemente ein leichterer vollwandiger Renkring aus Kunststoff vorgesehen werden, wenn die Renkvorsprünge als in Längsrichtung des Greifelementes sich erstreckende, radial vorspringende starre Rastnasen ausgebildet sind. Die Abdeckung der Stecköffnungen des Aufnahmeraumes ist (nicht dargestellt) durch einen an der Oberseite des Renkringes nachgiebig angeformten, radial vorragenden Schirm möglich.

Stecköffnungen und damit auch Abdeckvorsprünge oder Schirme sind bei Verwendung von Renkringen mit federnd nachgiebigen Rastnasen als Renkvorsprünge entbehrlich, wenn die Renkvorsprünge bis zum Umfang des Renkringes eindrückbar sind. Gemäß den Fig. 5, 6 und 7 sind die als angeformte Rastnasen ausgebildeten Renkvorsprünge 3C federnd soweit nach innen beim Aufsetzen auf die kreisförmige Öffnung des Aufnahmeraumes 2 gemäß Fig. 8 und 9 eindrückbar, daß sie nicht mehr über die Renkringkontur vorstehen und der Renkring 3 in den Aufnahmeraum bis zum Eingriff mit dem vorher eingesetzten Greifelement gegen Vorspannung eingedrückt werden kann. Sofern die Renkvorsprünge 3C nicht über den Renknuten 2C liegend dabei unmittelbar in diese einrasten, sondern sich über der Innenwand 2F befunden haben, ist der Renkring gegen Vorspannung durch einen mit den Eingriffstellen 3E lösbar gekuppelten Drehschlüssel nach dem Eindrücken in den Aufnahmeraum soweit zu verdrehen, bis die Renkvorsprünge gänzlich in die Renknuten eingedreht worden sind und sich radial entspannen können, so daß die unter Vorspannung bleibende Renkverbindung hergestellt ist.

Zum Ausrenken des Renkringes 3 ist dieAu- ßenwand 2E jeder Renknut 2C über eine Übergangswand 2D kontinuierlich mit der Innenwand 2F verbunden, so daß bei Verdrehen des Renkringes 3 in der entsprechenden Drehrichtung die federnden Renkvorsprünge 3C auf die Innenwand und damit außer Eingriff mit den Renknuten gebracht werden und durch Herausziehen des Greifelementes auch der Renkring aus dem Aufnahmeraum und damit von der Sohle entfernt wird.

Zum leichteren Eindrücken und Entfernen des Renkringes sind die federnden Rastnasen in Umfangsrichtung unterteilt.

Da zwischen dem Umfang des Renkringes 3 mit den federnden Renkvorsprüngen und der kreisförmigen Eintrittsöffnung des Aufnahmeraumes 2 nur ein enger Ringspalt verbleibt, ist eine Verstopfung der Stellwege des Renkringes durch Schmutzteile praktisch ausgeschlossen und daher eine Abdeckung entbehrlich. Eine solche ist aber wiederum durch einen nicht dargestellten oberseitigen Schirm der vorher genannten Art leicht möglich.

Der Renkring mit federnden Renkvorsprüngen 3C nach Fig. 7 kann unterschiedlich gestaltete Längsschnitte haben, wie die Fig. 5 und 6 zeigen.

Bei gleicher Kontur nach Fig. 7 kann der Renkring 3 bei dickeren Sohlen 5 so ausgebildet sein, daß seine Unterseite entsprechend Fig. 5 auf der Ringfläche der Grundplatte 1A des gestrichelt dargestellten Greifelementes 1 unter Vorspannung gehalten abgestützt ist und seine Innenwand in ihrer Form am Zentrierteil 1 C des Greifelementes 1 eng anliegt.

Bei dünneren Sohlen kann es dagegen vorteilhafter sein, den Renkring gemäß Fig. 6 mit seinem starren Mittelring 3F seitlich über die Grundplatte 1A bis fast zur Bodenfläche 2A des Aufnahmeraumes 2 ragen zu lassen und die Abstützung durch einen niedrigeren, unter Vorspannung gehaltenen, federnd angeformten konzentrischen Innenring 3G auf der Ringfläche der Grundplatte 1A vorzusehen, was insbesondere bei kleineren Greifelementen zweckmäßig ist. Der Innenring 3G kann in Umfangsrichtung durch radiale Einschnitte eine verbesserte Federwirkung erhalten.

Der zentrale Vorsprung im Aufnahmeraum 2 kann außer zur Verhinderung des Verdrehens des Greifelementes auch zu dessen Abstützung für den herausragenden Teil mitbenutzt sein, wobei der Vorsprung als Stützteil entsprechend lang und steif ausgebildet ist und eventuell an die äußere Form des Greifelementes 1 angepaßt ist.

Um trotz einfacher Herstellung der Aufnahmeräume 2 in der Sohle 6 die Festigkeit der hinterschnittenen Teile zu erhöhen, können die Renknuten 2C nach außen durch einen Deckring 6 aus Metall (Fig. 8, 9) abgedeckt werden, der in die Sohle eingebettet und/öder sonstwie mit dieser in bekannter Weise fest verbunden ist.

Bei der erfindungsgemäßen Ausführung der Renkbefestigung von Greifelementen ist in den Greifelementen selbst kein Befestigungsmittel mehr erforderlich, so daß die überstehenden Teile der Greifelemente jede gewünschte Form und/oder Größe erhalten können und u. U. gemäß Fig. 10 auch zweischichtig so gestaltet sein können, daß ein als Träger 1 D dienender fester Teil von einem auswechselbaren weicheren Mantel 1 E überdeckt und beide zusammen durch den Renkring 3 festgehalten werden. Es ist dabei unerheblich, ob die Greifelemente im vorstehenden Teil als Spikes, Stollen, Schneiden od. dgl. gestaltet sind.

## Patentansprüche

1. Sportschuh mit einer mit Greifelementen versehenen Sohle mit jeweils einem in der Sohle eingebetteten kreisförmigen Aufnahmeraum für eingesenkte Teile des Greifelementes, dadurch gekennzeichnet, daß der Aufnahmeraum umfangsseitig Renknuten für von außen eingesenkte Renkvorsprünge aufweist, wobei der Aufnahmeraum (2) in der Sohle (5) als Hohlraum mit hinterschnittenen Renknuten (2C) eingeformt ist und eine kreisförmige Grundplatte (1A) eines befestigungsmittelfreien Greifelementes (1) aufnimmt, und daß die Grundplatte (1A) oberseitig einen Zentrierteil (1C) für einen gesonderten Renkring (3) mit Renkvorsprüngen aufweist, der an seiner Oberseite (3A) mit Angriffsstellen (3E) für einen aufsetzbaren Drehschlüssel versehen ist.

2. Sportschuh nach Anspruch 1, dadurch gekennzeichnet, daß der Aufnahmeraum (2) an seiner Bodenfläche (2A) mindestens einen verdrehungshindernden zentralen Vorsprung (2B) enthält, der in eine unterseitige Ausnehmung (1B) der Grundplatte (1A) paßt.

3. Sportschuh nach Anspruch 1 oder 2, dadurch gekennzeichnet, daß der Renkring (3) aus Metall besteht, einen unten offenen Querschnitt hat und an der Außenkante segmentartige abgewinkelte starre Renkvorsprünge (3B) aufweist.

4. Sportschuh. nach Anspruch 3, dadurch gekennzeichnet, daß in Umfangsrichtung zwischen den Renkvorsprüngen (3B) in Höhe der Oberseite (3A) des Renkringes (3) radial nach außen vorragende Abdeckvorsprünge (3D) angeordnet .sind.

5. Sportschuh nach Anspruch 1, dadurch gekennzeichnet, daß der Renkring (3) aus Kunststoff oberseitig mit einem radial vorragenden Schirm versehen ist, der die Stecköffnungen (4) des Aufnahmeraumes (2) für die Renkvorsprünge überdeckt.

6. Sportschuh nach Anspruch 1, dadurch gekennzeichnet, daß der Renkring (3) aus Kunststoff besteht und am äußeren Umfang als Rastnasen ausgebildete federnde Renkvorsprünge (3C) aufweist, die in radialer Richtung bis zum Umfang des Renkringes (3) eindrückbar angeformt sind.

7. Sportschuh nach Anspruch 6, dadurch gekennzeichnet, daß die radial federnden Renkvorsprünge (3C) in Umfangsrichtung unterteilt sind.

8. Sportschuh nach Anspruch oder 7, dadurch gekennzeichnet, daß die hinterschnittenen Außenwände (2E) der Renknuten (2C) jeweils an einer Seite durch schräge Übergangswände (2D) mit der Innenwand (2F) des Aufnahmeraumes (2).verbunden sind.

9. Sportschuh nach Anspruch 1, 6 oder 7, dadurch gekennzeichnet, daß der Renkring (3) einen am Umfang der Grundplatte (1A) anliegenden starren Mittelring (3F) und einen unterseitig auf der Grundplatte (1A) oder dem Zentrierteil (1C) abgestützten, mit dem Mittelring (3F) federnd befestigten konzentrischen Innenring (3G) aufweist.

10. Sportschuh nach einem der Ansprüche 1 bis 8, dadurch gekennzeichnet, daß die Renknuten (2C) des Aufnahmeraumes (2) nach außen durch einen mit der Sohle (5) verbundenen Deckring (6) aus Metall abgedeckt sind.

11. Sportschuh nach Anspruch 1, dadurch ge kennzeichnet, daß der zentrale Vorsprung (2B) zusätzlich als Stützteil für das Greifelement (1) ausgebildet ist.

12. Sportschuh nach Anspruch 1, dadurch gekennzeichnet, daß das Greifelement (1) aus einem inneren formsteifen Träger (1D) mit Grundplatte (1A) und Zentrierteil (1C) sowie einem an diesem bis zur Grundplatte (1A) eng anliegend auswechselbar aufsetzbaren Mantel (1 E) besteht und Träger samt Mantel durch den Renkring (3) in der Sohle (5) verdrehungssicher lösbar gehalten sind.

## Claims

1. Sports shoe with a sole provided with gripping elements, having in each case a circular receiving space embedded in the sole for lowered parts of the gripping element, characterised in that the receiving space has around its circumference twist grooves for twist projections lowered from outside, the receiving space (2) in the sole (5) being moulded as a cavity with undercut twist grooves (2C) and receiving a circular base plate (1A) of a gripping element (1) free of any securing means, in that the base plate (1A) has on its upper side a centering part (1C) for a separate twist ring (3) with twist projections, which is provided on its upper side (3A) with points of application (3E) for a fitting spanner.

2_{:} Sports shoe according to claim 1, characterised in that the receiving space (2) is provided on its bottom surface (2A) with at least one anti- twisting central projection (2B), which fits in a recess (1 B) on the underside of the base plate (1A).

3. Sports shoe according to claim 1 or 2, characterised in that the twist ring (3) is made of metal, has a bottom-open cross section and is. provided around its outside edge with segmental angular rigid twist projections (3B).

4. Sports shoe according to claim 3, characterised in that radially outward protruding covering projections (3D) are arranged in the circumferential direction between the twist projections (3B) on a level with the upper side (3A) of the twist ring (3).

5. Sports shoe according to claim 1, characterised in that the twist ring (3) of plastic is provided on its upper side with a radially protruding shield, which covers the sockets (4) of the receiving space (2) for the twist projections.

6. Sports shoe according to claim 1, characterised in that the twist ring (3) is made of plastic and has on its outer circumference resilient twist projections (3C) designed as catches and moulded on in such a way that they can be pressed in radially as far as the circumference of the twist ring (3).

7. Sports shoe according to claim 6, characterised in that the radially resilient twist projections (3C) are subdivided in the circumferential direction.

8. Sports shoe according to claim 6 or 7, characterised in that the undercut outer walls (2E) of the twist grooves (2C) are each connected to the inner wall (2F) of the receiving space (2) by means of oblique transitional walls (2D).

9. Sports shoe according to claim 1, 6 or 7, characterised in that the twist ring (3) has a rigid middle ring (3F) in contact with the circumference of the base plate (1A) and a concentric inner ring (3G) which is supported on the underside on the base plate (1A) or the centering part (1C) and is resiliently secured to the middle ring (3F).

10. Sports shoe according to one of claims 1 to 8, characterised in that the twist grooves (2C) of the receiving space (2) are covered from the outside by means of a cover ring (6) of metal which is connected to the sole (5).

11. Sports shoe according to claim 1, characterised in that the central projection (2B) is additionally designed as a support for the gripping element (1

12. Sports shoe according to claim 1, characterised in that the gripping element (1) consists of an inner, dimensionally rigid carrier (1 D) with base plate (1A) and centering part (1C) and an exchangeable, fitting sheath (1 E) closely contacting the centering part as far as the base plate (1A), and that carrier together with sheath are held in the sole (5) detachably and secure against twisting by means of the twist ring (3).

## Revendications

1. Chaussure de sport à semelle munie de crampons, comportant respectivement un logement, circulaire et noyé dans la semelle, pour des pièces encastrées de ce crampon, caractérisée en ce que le logement présente sur la périphérie des rainures de verrouillage pour des saillies de verrouillage encastrées d'en haut, étant précisé que le logement (2) de la semelle (5) à la forme d'un volume creux avec-des rainures de verrouillage (2C) formant chambrage et reçoit une embase circulaire (1A) d'un crampon (1) sans moyen de fixation, et en ce que l'embase. (1A) présente sur sa face supérieure une partie de centrage (1 C) pour une couronne de verrouillage spéciale (3) avec saillies de verrouillage et munie sur sa face supérieure (3) de prises (3E) pour une clé à rotation que l'on peut y placer.

2. Chaussure de sport selon la revendication 1, caractérisée en ce que le logement (2) contient sur sa surface de fond (2A) au moins une saillie (2B) centrale interdisant la rotation et s'ajustant dans un logement (1B) de la face inférieure de l'embase (1A).

3. Chaussure de sport selon la revendication 1 ou la revendication 3, caractérisée en ce que la couronne de verrouillage (3) est en métal, présente une section ouverte vers le bas et comporte sur son bord extérieur des saillies de verrouillage (3B) rigides rabattues et formant segments.

4..Chaussure de sport selon la revendication 3, caractérisée en ce que sur la périphérie, entre les saillies de verrouillage (3B), à hauteur de la face supérieure (3A) de la couronne de verrouillage (3), sont disposées des saillies de recouvrement (3D) qui dépassent radialement vers l'extérieur. . 5. Chaussure de sport selon la revendication 1, caractérisée en ce que la couronne de verrouillage (3), en plastique, est munie, sur sa face supérieure, d'un écran dépassant radialement et qui recouvre les ouvertures d'introduction (4) du logement (2) des saillies de verrouillage.

6. Chaussure de sport selon la revendication 1, caractérisée en ce que la couronne de verrouillage (3) est en plastique et présente sur sa périphérie extérieure des saillies élastiques der verrouillage (3C) en forme de talons de crantage qui peuvent se déformer par compression dans la direction radiale pour venir jusqu'à la périphérie de la couronne de verrouillage (3).

7. Chaussure de sport selon la revendication 6, caractérisée en ce que les saillies de verrouillage (3C) à élasticité radiale, sont divisées selon la périphérie.

8. Chaussure de sport selon la revendication 6 ou la revendication 7, caractérisée en en ce que les parois externes (2) formant chambrage, des rainures de verrouillage (2C) sont respectivement reliées d'un côté, par des parois de transition obliques (20), à la paroi interne (2F) du logement (2).

9. Chaussure de sport selon les revendications 1, 6 ou 7, caractérisée en ce que la couronne de verrouillage (3) présente une couronne médiane (3F) rigide, s'appuyant sur la périphérie de l'embase (1A), et une couronne interne (3G), appuyée sur sa face finérieure sur l'embase (1A) ou sur la partie de centrage (1 C), concentrique à la couronne médiane (3F) et fixée élastiquement à cette couronne.

10. Chaussure de sport selon l'une des revendications 1 à 8, caractérisée en ce que les rainures de verrouillage (2C) du logement (2) sont couvertes vers l'extérieur par une couronne de recouvrement (6) en métal et solidarisée avec la semelle (5).

11. Chaussure de sport selon la revendication 1, caractérisée en ce que la saillie centrale (2B) a en outre la forme d'une pièce d'appui pour le crampon (1).

12. Chaussure de sport selon la revendication 1, caractérisée en ce que le crampon (1) est constitué d'un support (1D) interne rigide avec embase (1A) et partie de centrage (1 C) ainsi que d'une enveloppe (1E) que l'on peut rapporter et échanger et qui s'appuie étroitement sur le support jusqu'à l'embase (1A); et en ce que le support avec l'enveloppe sont taintenus, sans pouvoir tourner mais de façon amovible, par ta couronne de verrouillage (3) dans la semelle (5).
